# NEUE EUROPÄISCHE PATENTSCHRIFT

(11) **EP 1 616 101 B2**
(45) Veröffentlichungstag und Bekanntmachung des Hinweises auf die Entscheidung über den Einspruch: **15.06.2016**
(45) Hinweis auf die Patenterteilung: 16.03.2011
(21) Anmeldenummer: 04727247.1
(22) Anmeldetag: 14.04.2004
(51) Int. Cl.: F04D 29/38, F04D 29/32

(54) **LÜFTER**
FAN
VENTILATEUR

(30) Priorität: 19.04.2003 DE 20306455 U
(43) Veröffentlichungstag der Anmeldung: 18.01.2006
(73) Patentinhaber: ebm-papst St. Georgen GmbH & Co. KG, 78112 St. Georgen (DE)
(72) Erfinder: EIMER, Georg, 78112 St. Georgen (DE)
(74) Vertreter: Raible Deissler Lehmann Patentanwälte
(86) Internationale Anmeldenummer: PCT/EP2004/003916
(87) Internationale Veröffentlichungsnummer: WO 2004/094835

(56) Entgegenhaltungen:
- DE-A- 3 017 226
- DE-A- 4 127 134
- JP-A- H05 141 394
- JP-A- 2000 314 394
- US-A- 4 757 587
- US-A- 5 297 931
- US-A- 5 769 607
- BOHL WILLI: '"Strömungsmaschinen"', Bd. 4, 1991, VOGEL-VERLAG, WÜRZBURG Seiten 106 - 108

## Beschreibung

Die Erfindung betrifft einen Gerätelüfter mit einem Luftförderkanal und einem darin drehbar angeordneten Lüfterrad, dessen Flügel im Bereich ihrer äußeren Kanten mit Strömungselementen versehen sind, die für die Förderströmung widerstandsarm sind und die für die um die Außenkanten der Flügel von der Druck- zur Saugseite verlaufenden Ausgleichsströmungen ein Hindernis darstellen.

Ein Gerätelüfter mit solchen Strömungselementen ist bekannt aus der DE-A-3017226. Diese zeigt verschiedene Bauweisen solcher Strömungselemente in Verbindung mit gestanzten Lüfterflügeln aus Blech. Diese Strömungselemente reduzieren die Verlustströmung in einem damit ausgestatteten Lüfter.

Aus der JP 05-141 394 A ist es bekannt, bei einem Lüfter mit der radialen Flügellänge D3 an den Flügelenden Strömungselemente vorzusehen. Diese haben entweder die Querschnittsform eines Halbkreises oder eines Vollkreises, und die radiale Erstreckung dieser Strömungselemente hat eine konstante Größe von 0,02 bis 0,06 D3, die am ganzen Außenumfang eines Flügels konstant ist. Als Aufgabe dieser Verdickungen wird angegeben, die Umströmung der Flügelenden zu reduzieren.

Ferner kennt man aus der US-A-5 297 931 einen Gerätelüfter mit einem Außengehäuse, dessen Innenseite von einem luftförderkanal durchdrungen ist, in welchem ein Lüfterrad angeordnet ist, das um eine zentrale Achse drehbar ist und eine zentrale Nabe mit einem Außenumfang aufweist, auf welchem Lüfterflügel befestigt sind, deren radiale äußere Ränder jeweils einen Abstand von derbenachbarten Innenseite des Lüftergehäuses haben. Diese Flügel haben ein Profil, das ähnlich dem Tragflächenprofil eines Flugzeugs ausgebildet ist, wobei die Flügel an der Vorderkante konkav und sichelförmig ausgebildet sind, eine konvexe Hinterkante aufweisen, und gewunden ausgebildet sind.

Um die Flügel herum ist hier ein Laufschaufeldeckband angeordnet, und dieses bildet mit dem Lüftergehäuse einen Kanal für Luft, die von der Druckseite des Lüfters zu dessen Saugseite zurückströmt. Diese zurück strömende Luft folgt dabei einem komplizierten Strömungspfad und wird auf ihrem Weg durch Beruhigungsbleche in eine laminare Strömung umgewandelt, so dass an der Ansaugöffnung des Lüfters keine Wirbel entstehen. Zweck der Anordnung ist eine Geräuschreduzierung an den vorderen Kanten der Lüfterflügel dort, wo diese sonst auf Wirbel der zurück strömenden Luft treffen würden.

Es ist eine Aufgabe der Erfindung, einen neuen Gerätelüfter bereit zu stellen, welcher zumindest in einem vorgegebenen Betriebsbereich ein reduziertes Geräuschniveau aufweist.

Diese Aufgabe wird gelöst durch einen Gerätelüfter gemäß Patentanspruch 1. Bei einem solchen ist jeweils entlang der radialen Außenkante der Lüfterflügel, und benachbart zur Innenseite des Außengehäuses, ein Strömungselement vorgesehen, das einen analogen Verlauf hat wie der zugehörige Lüfterflügel, und das für eine um diese gewundene radiale Außenkante von der Druckseite zur Saugseite verlaufende Ausgleichsströmung als Umströmungshindernis ausgebildet ist, um die im Betrieb vom Gerätelüfter erzeugten Geräusche zu reduzieren.

Es hat sich gezeigt, dass bei einem solchen Gerätelüfter in überraschender Weise die Lüftergeräusche abnehmen, besonders im sogenannten laminaren Bereich, also bei hohen Fördervolumina und einer relativ kleinen Druckerhöhung Δp. Auch im nicht laminaren Bereich, also bei höheren Gegendrücken und kleineren Luftmengen, tritt bei einem solchen Gerätelüfter eine Geräuschabsenkung auf.

Weitere Einzelheiten und vorteilhafte Weiterbildungen der Erfindung ergeben sich aus den im folgenden beschriebenen und in der Zeichnung dargestellten, in keiner Weise als Einschränkung der Erfindung zu verstehenden Ausführungsbeispielen, sowie aus den Unteransprüchen. Es zeigt:

Es zeigt:
- Fig. 1: eine Draufsicht auf einen Gerätelüfter, hier einen Axiallüfter, nach einem ersten Ausführungsbeispiel der Erfindung,
- Fig. 2: eine Darstellung des Lüfterrades beim Lüfter der Fig. 1, in vergrößerter Darstellung,
- Fig. 3: eine raumbildliche Darstellung des Lüfterrads gemäß Fig. 1 und 2,
- Fig. 4: eine Seitenansicht des Lüfterrades der Fig. 1 bis 3,
- Fig. 5: einen Schnitt, gesehen längs der Linie V-V der Fig. 2,
- Fig. 6: einen sagittalen Schnitt durch einen Flügel des Lüfters der Fig. 1 bis 5, gesehen längs der Linie VI-VI der Fig. 2,
- Fig. 7: einen Schnitt, gesehen längs der Linie VII-VII der Fig. 2, in vergrößerter Darstellung,
- Fig. 8: einen Schnitt analog Fig. 7, gesehen längs der Linie VIII-VIII der Fig. 2,
- Fig. 9: einen Schnittanalog Fig. 7, gesehen längs der Linie IX-IX der Fig. 2,
- Fig. 10: eine Darstellung von Schalldruckpegel Lp und Druckanstieg Δp über der Schieberstellung eines Prüfstandes, bei einem Axiallüfter, dessen Lüfterflügel an der Außenkante keine Strömungselemente haben,
- Fig. 11: eine Darstellung analog Fig. 10 für einen Lüfter gleicher Bauart, bei dem jedoch die Lüfterflügel an ihrerAußenkante mitspeziellen Strömungselementen versehen sind,
- Fig. 12: eine Darstellung, welche die Kurven gemäß Fig. 10 und 11 im Vergleich zeigt; man erkennt, dass man bei diesem Ausführungsbeispiel eine Reduzierung des Schalldruckpegels Lp erhält, besonders ausgeprägt im laminaren, aber auch im turbulenten Bereich,
- Fig. 13: eine Draufsicht analog Fig. 2 auf ein Lüfterrad 122 nach einer zweiten Ausführungsform der Erfindung,
- Fig 14: eine raumbildliche Darstellung des Lüfterrades 122 der Fig.13 in einer Darstellung analog Fig. 3, und
- Fig. 15: eine Vergleichsdarstellung, welche Lüfterkennlinien fürdas Lüfterrad 122 nach den Fig. 13 und 14 mit und ohne die speziellen Strömungselemente (Winglets) zeigt.

In den nachfolgenden Figuren werden für gleiche oder gleich wirkende Bauteile jeweils dieselben Bezugszeichen verwendet, ggf. um die Zahl 100 erhöht (z.B. 122 statt 22), und diese Bauteile werden gewöhnlich nur einmal beschrieben.

Fig. 1 zeigt einen Gerätelüfter 10 üblicher Bauart. Die vorliegende Erfindung kann bei einem Axiallüfter und einem Diagonallüfter realisiert werden. Der in Fig. 1 dargestellte Lüfter 10 hat ein Außengehäuse 12, an dessen vier Ecken jeweils Befestigungsöffnungen 14 vorgesehen sind und der in seinem Inneren einen Luftförderkanal 16 definiert, welcher nach außen hin durch eine Rotationsfläche 17 begrenzt ist und in welchem über Stege 18 die zentrale Nabe 20 eines Lüfterrades 22 drehbar gelagert ist, die im Betrieb von einem innerhalb dieser Nabe 20 angeordneten Elektromotor um eine zentrale Achse 25 (Fig. 4 und 5) gedreht wird. In Fig. 1 dreht sich die Nabe 20 in Richtung eines Pfeiles 24 entgegen dem Uhrzeigersinn. Die Luftströmung istso, dass die Luft über die Stege 18 ausgeblasen wird, also durch die Rückseite des Lüfters 10, bezogen auf Fig. 1.

Wie die Fig. 1 bis 5 zeigen, sind auf dem Außenumfang 27 der Nabe 20 fünf Lüfterflügel 26 befestigt, die mit 26A bis 26E bezeichnet sind. Der Winkelabstand beta von der Vorderkante 28A des Lüfterflügels 26A zur Vorderkante 28B des Flügels 26B beträgt bei diesem Ausführungsbeispiel 74°. Die Flügel 26sind ungleichmäßig am Umfang der Nabe verteilt, um ein angenehmeres Frequenzspektrum zu erhalten. Naturgemäß stellt die dargestellte Art der Verteilung nur eine bevorzugte Ausführungsform dar.

Wie die Fig. 1 bis 3 zeigen, sind die Vorderkanten 28A bis 28E der Flügel 26 konkav und sichelförmig ausgebildet. Die Hinterkanten der Flügel 26 sind mit 36A bis 36E bezeichnet und konvex. Sie sind so ausgebildet, dass ihr Schnitt mit den Stegen 18 "schleifend" erfolgt; also "mit schleifendem Schnitt". Dies bedeutet, dass in den meisten oder allen Drehstellungen und in der Draufsicht gesehen der gedachte Schnittzwischen einem Steg 18 und einer Hinterkante 36 (die sich selbstverständlich nicht berühren), unter einem Winkel erfolgt, wie das z.B. Fig. 1 klar zeigt. Diese Maßnahme trägt zur Geräuschdämpfung bei. -

Die radial äußeren Kanten der Flügel 26 sind mit 40A bis 40E bezeichnet. Wie in Fig. 5 dargestellt, haben diese Kanten 40 einen radialen Abstand d von der Innenseite 17 des Außengehäuses 12. Dieser "Luftspalt" d sollte möglichst klein sein. Wenn er groß ist, fließt durch ihn eine beträchtliche Verlustströmung von der Druckseite zur Saugseite des Lüfters 10.

Zur Reduzierung dieser Luftströmung sind die einzelnen Flügel 26 im Bereich ihrer radial äußeren Kanten 40 mit Strömungselementen 42A bis 42E versehen, nämlich mit Verbreiterungen der äußeren Flügelkanten 40, die sich bevorzugt in axialer Richtung zur Saugseite und zur Druckseite erstrecken. (Bei Diagonallüftern verwendet man bevorzugt Flügel, bei denen sich solche Strömungselemente nur auf der Saugseite befinden.)

Wie sich aus den sagittalen Schnitten der Fig. 6 bis 9 ergibt, haben die Flügel 26 etwa die Querschnittsform einer Flugzeug-Tragfläche, d.h. die Vorderkante 28C ist rund und relativ stumpf. Von ihr aus nimmt die Dicke D eines Flügels 26 zunächst zu und dann in Richtung zur Hinterkante 36 wieder ab, und der Flügel 26 läuft an der Hinterkante 36 spitz zu, um dort die Ausbildung von Wirbeln und daraus folgenden Geräuschen zu reduzieren bzw. zu vermeiden.

Die Strömungselemente 42 haben einen analogen Verlauf wie der zugehörige Flügel, vgl. Fig. 6, d.h. sie laufen ebenfalls an der Hinterkante 36 spitz zu und sind an der Vorderkante 28 abgerundet, und im Zwischenbereich 48 zwischen dem Bereich der Vorderkante 28 und dem Bereich der Hinterkante 36 ragen sie um einen im Wesentlichen konstanten Betrag in axialer Richtung über den Flügel 26-hinaus, wie das die Fig. 5 und 6 klar zeigen. An beiden Enden ist ein gleitender Übergang vorgesehen, d.h. der konstante Betrag nimmt dort gleitend auf 0 ab.

Die Strömungselemente 42, in Verbindung mit dem schmalen Luftspalt d (Fig. 5), bilden einen erhöhten Widerstand für die Verlustströmung, die im Betrieb um den äußeren Rand 40 der Flügel 26 herum von der Druckseite zur Saugseite verläuft.

Wie besonders aus **Fig. 3** und **4** hervorgeht, sind die einzelnen Flügel 26 gewunden, d.h. die Stelle, wo ein Flügel 26 aus der Nabe 20 sozusagen heraus wächst, hat er etwa die Form eines Gewindeabschnitts, und ebenso sind auch die äußeren Kanten 40 der Flügel 26 nach Art eines Gewindeabschnitts geformt, wobei aber, wie dargestellt, die Steigung der Gewindeabschnitte im Bereich der Nabe 20 größer ist als im Bereich der radial äußeren Kanten 40:

**Fig. 10** zeigt für einen Lüfter, dessen Flügel 26 nicht mit Strömungselementen 42 versehen sind, die Druckerhöhung Δp1 und den Schalldruckpegel Lp1. Die Kurven wurden auf einem üblichen Lüfter-Prüfstand gemessen, bei dem an der Druckseite des Lüfters 10 eine verstellbare Drossel (nicht dargestellt) angeordnet ist. Die Öffnung ODR dieser Drossel ist auf der horizontalen Achse mit Werten zwischen 0 und 2500 angegeben, wobei "0" bedeutet, dass diese Drossel geschlossen ist.

Man erkennt, dass bei einer Drosselöffnung unter 1000 der Lüfter 10 im Bereich der turbulenten Strömung arbeitet, wobei nach links der Druck Δp1 und der Schalldruckpegel Lp1 ansteigen.

Bei Werten rechts vom Wert 1000 für die Drosselöffnung, also bei weiter geöffneter Drossel, nimmt der Druck Ap1 ab, und entsprechend steigt das geförderte Luftvolumen an, was mit einem höheren Lp1 verbunden ist.

**Fig.11** zeigt die Kurven für das beschriebene Ausführungsbeispiel, d.h. der Lüfter ist zwar der gleiche wie in Fig. 10, aber das Lüfterrad 22 ist mit den beschriebenen Strömungselementen 42 versehen.

Der Verlauf der Druckkurve (Δp2) ist gleich wie in Fig. 10, aber der Schalldruckpegel Lp2 ist besonders im Bereich größerer Drosselöffnungen (etwa von 1.100 aufwärts) um etwa 1,5 ... 2 dB(A) reduziert.

Im Bereich um die Drosselöffnung 1000 herum stimmen die Kurven Lp1 und Lp2 weitgehend überein, aber im Bereich unterhalb der Drosselöffnung 600 ist ebenfalls eine Senkung des Schalldruckpegels festzustellen.

Durch die beschriebenen Strömungselemente 42 erhält man also ohne jeden Mehraufwand eine Reduzierung des Schalldruckpegels Lp, die akustisch wahrnehmbar ist und deren Höhe vom Arbeitspunkt abhängt, an dem der betreffende Lüfter 10 betrieben wird. Die Sichel ung der Vorderkanten 28 trägt ebenfalls zu einer Geräuschminderung bei.

Die **Fig. 13** **und** **14** zeigen ein Lüfterrad 122 nach einem zweiten, besonders bevorzugten Ausführungsbeispiel der Erfindung mit einer zentralen Nabe 120. Das Außengehäuse dieses Lüfterrads hat die gleiche Form wie das Außengehäuse 12 der Fig. 1 und ist deshalb nicht nochmals dargestellt. Die Drehrichtung ist mit 124 bezeichnet, d.h. das Lüfterrad 122 dreht sich im Uhrzeigersinn. Fig. 14 zeigt einen Blick auf die Saugseite des Lüfterrades 122.

Wie die Fig. 13 und 14 zeigen, sind auf dem Außenumfang 127 der Nabe 120 fünf Lüfterflügel 126 befestigt, die mit 126A bis 126E bezeichnet sind. Diese sind, ebenso wie beim ersten Ausführungsbeispiel, ungleich am Umfang 127 der Nabe 120 verteilt, um ein angenehmes Frequenzspektrum der Lüftergeräusche zu erhalten.

Wie die Fig. 13 und 14 zeigen, sind die Vorderkanten 128A bis 128E der Flügel 126 konkav und stark sichelförmig ausgebildet. Bei diesem Ausführungsbeispiel liegt in bevorzugter Weise das äußere Ende 130A bis 130E der Sicheln 128, in Drehrichtung 124 gesehen, vor der Übergangsstelle 132A bis 132E der Sicheln 128 in die Nabe 120, wobei in besonders bevorzugter Weise diese Übergangsstellen 132A bis 132E, bezogen auf die Drehrichtung 124, ganz hinten liegen, d.h. die ganze Sichel 128 erstreckt sich, wie dargestellt, von dieser Übergangsstelle 132 aus in Drehrichtung nach vorne. Dadurch ergibt sich z.B. an der Übergangsstelle 132A ein Winkel alpha von etwa 78°, unter dem die Sichelkante 128A aus der Nabe 120 austritt. Dieser Winkel alpha ist z.B. bei den Fig. 1 bis 12 größer als 90°. Er sollte bevorzugt <90° sein und hat bevorzugte Werte zwischen 70 und 90°, insbesondere zwischen 75 und 85°.

Wie nachfolgend an Messkurven erläutert, bringt diese Ausgestaltung eine zusätzliche erhebliche Geräuschreduzierung, erfordert aber meist eine größere axiale Erstreckung des Lüfters als bei der Version nach den Fig. 1 bis 12.

Zum Vergleich ist darauf hinzuweisen, dass bei dem Lüfterrad 22 nach den Fig. 1 bis 12 das äußere Ende 30A bis 30E der Sicheln 28 jeweils auf dem gleichen Radiusvektor liegt wie das innere Ende 32A bis 32E, was eine axial kürzere Bauweise ergibt, aber für die Geräuschreduzierung weniger günstig ist als die Version nach den Fig. 13 bis 15, wie sich aus einem Vergleich der Messkurven gemäß Fig. 12 und Fig. 15 ergibt.

Die Hinterkanten der Flügel 126A bis 126E sind mit 136A bis 136E bezeichnet und ebenfalls stärker sichelartig gekrümmt als bei der Version nach den Fig. 1 bis 12. Ihr Schnitt mit den Stegen 18 des Gehäuses 12 erfolgt ebenfalls "mit schleifendem Schnitt", wie bei Fig. 1 bis 12 ausführlich beschrieben.

Hierbei ist darauf hinzuweisen, dass für die Version nach den Fig. 13 bis 15 eine Form des Außengehäuses verwendet wird, bei der die Stege 18 spiegelbildlich zu Fig. 1 verlaufen. Z.B. verläuft bei Fig. 1 der Steg 18 von einer äußeren Stelle, die bei einer Uhr etwa 6 Uhr entsprechen würde, zu einer inneren Stelle, die etwa 8 Uhr entspricht. Bei der Version nach Fig. 13 bis 15 würde dieser Steg 18 von einer äußeren Stelle, die etwa 6 Uhr entspricht, zu einer inneren Stelle verlaufen, die etwa 4 Uhr entspricht. Dadurch ergibt sich für die Lüfterräder der Fig. 13 und 14 der erwähnte "schleifende Schnitt".

Die äußeren radialen Kanten der Flügel 126 sind mit 140A bis 140E bezeichnet. Analog Fig. 5 haben diese Kanten 140 einen kleinen radialen Abstand d von der Innenseite des Lüftergehäuses 12. Durch den hierbei gebildeten Spalt fließt eine Verlustströmung von der Druckseite zur Saugseite des Lüfters.

Zur Reduzierung dieser Luftströmung sind die einzelnen Flügel 126 im Bereich ihrer radial äußeren Kanten 140 mit Strömungselementen 142Abis 142E versehen, die sich in axialer Richtung zwischen Saugseite und Druckseite erstrecken.

Die Form der Strömungselemente 142 ergibt sich sehr gut aus der Darstellung gemäß Fig. 14, welche besonders das Strömungselement 142D und einen Teil des Strömungselements 142C sehr gut zeigt. Der Verlauf der Strömungselemente 142 ist der gleiche wie bei Fig. 6 für das Strömungselement 42C ausführlich beschrieben, und dasselbe gilt für das Profil der Flügel 126, so dass für diesen Teil auf die Beschreibung zu den Fig. 1 bis 12 verwiesen werden kann. In Verbindung mit dem schmalen Luftspalt d (Fig. 5) bilden die Strömungselemente 142 einen erhöhten Widerstand für die Verlustströmung, die im Betrieb um den äußeren Rand 140 der Flügel 126 herum von der Druckseite zur Saugseite verläuft.

Wie aus Fig. 14 klar hervorgeht, sind die einzelnen Flügel 126 gewunden, d.h. die Stelle, wo ein Flügel 126 aus der Nabe 120 sozusagen heraus wächst, hat etwa die Form eines Gewindeabschnitts, und ebenso haben auch die äußeren Kanten 140 der Flügel 126 etwa die Form eines Gewindeabschnitts, wobei aber, wie dargestellt, die Gewindesteigung im Bereich der Nabe 120 größer ist als im Bereich der radial äußeren Kanten 140.

**Fig. 15** zeigt im Vergleich Lüfterkennlinien für das Lüfterrad 122 ohne Strömungselemente und das Lüfterrad 122 mit den Strömungselementen 142, bei gleichem Luftspalt d (ebenso wie bei den Darstellungen zu den Fig. 1 bis 12). Die Druckerhöhung für ein Lüfterrad ohne Strömungselemente 142 ist mit Δp3 bezeichnet, und die Druckerhöhung für das gleiche Lüfterrad 122 mit den Strömungselementen 142 ist mit Δp4 bezeichnet. Man erkennt, dass sich ohne die Strömungselemente 142 eine geringfügig größere Druckerhöhung Δp ergibt.

Der Schalldruckpegel für ein Lüfterrad ohne Strömungselemente ist mit Lp3 bezeichnet, und der Schalldruckpegel für das gleiche Lüfterrad 122 mit den Elementen 142 mit Lp4. Fürdiese Messung befand sich, ebenso wie bei den Fig. 1 bis 12, das Messmikrofon vor der Ansaugseite des Lüfters in Achshöhe des Lüfters.

Vergleicht man Fig. 15 mit Fig. 12, so erkennt man, dass sich durch die stärkere Sichelung der Vorderkanten 128, in Verbindung mit den Strömungselementen 142, hier über den ganzen Messbereich eine Reduzierung des Schalldruckpegels Lp ergibt, die besonders im laminaren Bereich sehr ausgeprägt ist. Für die Praxis hängt die Geräuschreduzierung davon ab, in welchem Bereich seiner Kennlinie der betreffende Lüfter betrieben wird, wie das dem Fachmann für Lüfter geläufig ist. Ein physikalischer Grund für die Geräuschminderung könnte sein, dass sich im Bereich der gesichelten Vorderkanten 128 eine Luftströmung ausbilden kann, die entlang einer gesamten Vorderkante 128 von außen nach innen und damit zu einem Bereich mit niedriger Umfangsgeschwindigkeit strömt, wobei die Strömungselemente 142 einen positiven Einfluss auf den Beginn dieser Luftströmung haben.

Eine Messung der Schallleistung LWA bei der Version nach den Fig. 13 bis 15 hat ergeben, dass besonders im Bereich der Terz-Mittenfrequenzen von 5 bis 20 kHz durch die Strömungselemente eine Reduzierung der Schallleistung erreicht werden konnte. Dagegen differieren im Bereich von 160 bis 4000 Hz die Schallleistungen nur wenig, d.h. durch die Strömungselemente 42 bzw. 142 wird besonders das Rauschen reduziert.

## Patentansprüche

1. Gerätelüfter mit einem Außengehäuse (12),
dessen Innenseite von einem Luftförderkanal (16) durchdrungen ist, in welchem ein Lüfterrad (22; 122) angeordnet ist, das um eine zentrale Achse (25) drehbar ist und eine zentrale Nabe (20; 120) mit einem Außenumfang (27; 127) aufweist, auf welchem Lüfterflügel (26; 126) befestigt sind, die sich mit ihren radial äußeren Rändern (40; 140) bis zu einer zur zentralen Achse im Wesentlichen koaxialen, den Luftförderkanal (16) nach außen begrenzenden Fläche des Außengehäuses (12) erstrecken und deren radial äußere Ränder (40; 140) jeweils einen Abstand von der benachbarten Innenseite (17) des Lüftergehäuses (12) aufweisen und die dazu dienen, im Betrieb Luft von einer Saugseite des Lüfters zu dessen Druckseite zu fördern,
und die an ihrer Vorderkante (128) konkav und sichelförmig ausgebildet sind und eine konvexe Hinterkante (136) aufweisen,
**dadurch gekennzeichnet, dass**
die Flügel (26; 126) jeweils ein Profil aufweisen, das ähnlich dem Tragflächenprofil eines Flugzeugs ausgebildet ist,
dass sie gewunden ausgebildet sind,
und dass entlang der gewundenen radialen Außenkante (40; 140) jedes Lüfterflügels (26; 126), und benachbart zur Innenseite (17) des Außengehäuses (12), ein Strömungselement (42; 142) vorgesehen ist, das einen, analogen Verlauf hat wie der zugehörige Lüfterflügel (26; 126) und das für eine um diese gewundene radiale Außenkante (40; 140) von der Druckseite zur Saugseite verlaufende Ausgleichsströmung als Umströmungshindernis ausgebildet ist, welches Strömungselement (42;142) im Querschnitt ebenfalls im Wesentlichen wie ein Tragflächenprofil ausgebildet ist und im Bereich der Vorderkante (28; 128) und der Hinterkante (36; 136) eines Flügels (26;126) im Wesentlichen denselben Verlauf hat wie der benachbarte Teil des zugeordneten Flügels (26; 126), und in einem mittleren Bereich (48) zwischen Vorder- und Hinterkante um einen etwa konstanten Betrag breiter ist als der benachbarte Teil des Flügels (26; 126),
wobei in einem Übergangsbereich zwischen Vorderkante (28; 128) und mittlerem Bereich (48) des Lüfterflügels das Verhältnis von axialer Erstreckung des Strömungselements (42; 142) zur axialen Erstreckung (D) des benachbarten Flügels (26) in Richtung weg von der Vorderkante (28; 128) zunimmt,
um die im Betrieb vom Gerätelüfter (10) erzeugten Geräusche zu reduzieren.

2. Lüfter nach Anspruch 1, bei welchem sich vom Außengehäuse (12) mindestens ein quer zum Luftförderkanal (16) verlaufender Steg (18) weg erstreckt, und die Hinterkante (36; 136) der Flügel (26; 126) konvex in der Weise ausgebildet ist, dass bei der Drehung des Lüfterrades (22; 122) diese Hinterkante (36; 136), in der Draufsicht gesehen, diesen Steg (18) an aufeinander folgenden Zeitpunkten an verschiedenen Stellen schneidet.

3. Lüfter nach Anspruch 2, bei welchem die konvexe Hinterkante (36; 136) mit schleifenden Schnitten ausgebildet ist.

4. Lüfter nach einem der vorhergehenden Ansprüche, bei welchem die konkav sichelförmige Vorderkante (128) einen Bereich (132) aufweist, der, bezogen auf die Drehbewegung (124), am stärksten nacheilt, welcher Bereich im Wesentlichen am Übergang von der Nabe (120) zur Vorderkante (128) des betreffenden Flügels (126) liegt.

5. Lüfter nach einem der vorhergehenden Ansprüche, bei welchem die konkav sichelförmige Vorderkante (128) mit dem vor dem betreffenden Flügel (126) liegenden Bereich der Nabe (120) einen Winkel (alpha) einschüeßt, der etwa 90° oder weniger beträgt.

6. Lüfter nach einem der vorhergehenden Ansprüche, bei welchem die Flügel (126) in der Weise gewunden sind, dass ihre Gewindesteigung an der Nabe (120) größer ist als im Bereich der radial äußeren Kanten (140).

7. Lüfter nach einem der vorhergehenden Ansprüche, bei welchem die Lüfterflügel (126), in einem sagittalen Schnitt gesehen, ein Profil aufweisen, das etwa einem Tragflächenprofil entspricht.

8. Lüfter nach einem der vorhergehenden Ansprüche, bei welchem die Strömungselemente (142) sich zumindest bereichsweise beidseitig, also druck- und saugseitig, längs des radial äußeren Randes (140) der Lüfterflügel (126) erstrecken.

9. Lüfter nach einem der vorhergehenden Ansprüche, bei welchem die Strömungselemente (142) jeweils ein Profil aufweisen, das im Bereich der Vorderkante (128) eines Lüfterflügels (126) von dieser Vorderkante (128) aus nach Art der Vorderkante einer Tragfläche zunimmt,
und im Bereich der Hinterkante (136) nach Art der Hinterkante einer Tragfläche ausläuft.

10. Lüfter nach einem der vorhergehenden Ansprüche, bei welchem die Lüfterflügel (26; 126), in einem radialen Schnitt gesehen, in Richtung zur Saugseite konvex ausgebildet sind,
und zumindest auf einem Teil ihrer Erstreckung in ihrem radial äußeren Bereich unter einem Krümmungsradius in einen zur Saugseite ragenden Teil des zugeordneten Strömungselements (42; 142) übergehen.

11. Lüfter nach einem der vorhergehenden Ansprüche, bei welchem die Lüfterflügel (26; 126), in einem radialen Schnitt gesehen, in Richtung zur Druckseite konkav ausgebildet sind und zumindest auf einem Teil ihrer Erstreckung mit ihrem radial äußeren Rand unter einem Krümmungsradius in einen zur Druckseite ragenden Teil des zugeordneten Strömungselements (42; 142) übergehen.

12. Lüfter nach einem der vorhergehenden Ansprüche, bei welchem in einem Übergangsbereich zwischen Hinterkante (36; 136) und mittlerem Bereich (48) das Verhältnis von axialer Erstreckung des Strömungselements (42; 142) zur axialen Erstreckung (D) des benachbarten Flügels (26; 126) in Richtung weg von der Hinterkante (36; 136) zunimmt.

13. Lüfter nach einem der vorhergehenden Ansprüche, bei welchem die Strömungselemente (42; 142) zumindest bereichsweise, auf der Druckseite, in Achsrichtung gesehen, höher ausgebildet sind als auf der Saugseite.

14. Lüfter nach einem der vorhergehenden Ansprüche, welcher als Diagonallüfter ausgebildet ist, und bei welchem die Strömungselemente (42; 142) nur auf der Saugseite der Flügel (26; 126) vorgesehen sind.

15. Lüfter nach einem der vorhergehenden Ansprüche, bei welchem die Flügel (26; 126) an ihrer Vorderkante (128) konkav und sichelförmig in der Weise ausgebildet sind, dass das radial äußere Ende (130) einer Sichel (128), bezogen auf die Drehrichtung (124), in Umfangsrichtung weiter vorne liegt als das nabenseitige Ende (132) der Sichel (128).

## Claims

1. Appliance fan comprising an external housing (12), through the inner face of which an air delivery channel (16) passes and in which a fan wheel (22; 122) is arranged that is rotatable about a central axis (25) and comprises a central hub (20; 120) having an external circumference (27; 127) to which fan blades (26; 126) are fastened, the radially external edges (40; 140) of which extend as far as a surface of the external housing (12) that is substantially coaxial with the central axis and externally defines the air delivery channel (16), and each of the radially external edges (40; 140) of which fan blades is at a distance from the adjacent inner face (17) of the fan housing (12) and which fan blades are used to deliver air from an inlet side of the fan to the discharge side thereof during operation, and which fan blades are concave and crescent-shaped at the front edge (128) thereof and comprise a convex rear edge (136), **characterised in that**
the blades (26; 126) each have a profile similar to the profile of the wing of an aircraft, **in that** said blades are twisted, and **in that** a flow element (42; 142) is provided along the twisted radially external edge (40; 140) of each of the fan blades (26; 126) and adjacent to the inner face (17) of the external housing (12), which flow element has a similar course to the fan blade (26; 126) associated therewith and is designed as a circulation obstacle for an equalising flow proceeding around said twisted radially external edge (40; 140) from the discharge side to the inlet side, which flow element (42; 142) is also formed substantially like a profile of a wing in cross section and has, in the region of the front edge (28; 128) and the rear edge (36; 136) of a blade (26:126), substantially the same course as the adjacent part of the blade (26; 126) associated therewith, and is wider, in a central region (48) between the front and rear edge, than the adjacent part of the blade (26; 126) by an approximately constant value, the ratio of the axial extension of the flow element (42; 142) to the axial extension (D) of the adjacent blade (26) increasing away from the front edge (28; 128) in a transition region between the front edge (28; 128) and the central region (48) of the fan blade in order to reduce the noise generated by the appliance fan (10) during operation.

2. Fan according to claim 1, wherein at least one connecting piece (18) extending transversally to the air delivery channel (16) extends away from the external housing (12), and the rear edge (36; 136) of the blades (26; 126) is convex such that, when the fan wheel (22; 122) rotates, said rear edge (36; 136), when viewed from above, intersects said connecting piece (18) at various points at consecutive points in time.

3. Fan according to claim 2, wherein the convex rear edge (36; 136) is formed having glancing intersections.

4. Fan according to any of the preceding claims, wherein the concavely crescent-shaped front edge (128) comprises a region (132) which lags the most with respect to the rotational movement (124), which region is substantially at the transition between the hub (120) and the front edge (128) of the blade (126) in question.

5. Fan according to any of the preceding claims, wherein the concavely crescent-shaped front edge (128) encloses an angle (alpha) of less than or approximately 90° together with the region of the hub (120) located upstream of the blade (126) in question.

6. Fan according to any of the preceding claims, wherein the blades (126) are twisted such that the pitch thereof is greater at the hub (120) than in the region of the radially external edges (140).

7. Fan according to any of the preceding claims, wherein the fan blades (126), when viewed in a sagittal section, have a profile that approximately corresponds to the profile of a wing.

8. Fan according to any of the preceding claims, wherein the flow elements (142) extend, at least in regions, on both sides, i.e. the discharge side and the inlet side, along the radially external edge (140) of the fan blades (126).

9. Fan according to any of the preceding claims, wherein each of the flow elements (142) has a profile that rises, in the region of the front edge (128) of a fan blade (126), from said front edge (128) in the manner of the leading edge of a wing, and tapers off in the region of the rear edge (136) in the manner of the trailing edge of a wing.

10. Fan according to any of the preceding claims, wherein the fan blades (26; 126), when viewed in a radial section, are convex towards the inlet side and transition, at least over part of the extension thereof, in their radially external region at a radius of curvature into a part of the associated flow element (42; 142) which projects towards the inlet side.

11. Fan according to any of the preceding claims, wherein the fan blades (26; 126), when viewed in a radial section, are concave towards the discharge side and the radially external edges thereof transition, at least over part of the extension of said fan blades, at a radius of curvature into a part of the associated flow element (42; 142) which projects towards the discharge side.

12. Fan according to any of the preceding claims, wherein the ratio of the axial extension of the flow element (42; 142) to the axial extension (D) of the adjacent blade (26; 126) increases away from the rear edge (36; 136) in a transition region between the rear edge (36; 136) and the central region (48).

13. Fan according to any of the preceding claims, wherein, when viewed in the axial direction, the flow elements (42; 142) are higher, at least in regions, on the discharge side than on the inlet side.

14. Fan according to any of the preceding claims which is formed as a diagonal fan and wherein the flow elements (42; 142) are only provided on the inlet side of the blades (26; 126).

15. Fan according to any of the preceding claims, wherein the blades (26; 126) are concave and crescent-shaped at the front edge (128) thereof such that, in relation to the rotational direction (124), the radially external end (130) of a crescent (128) is located further forward in the circumferential direction than the hub-side end (132) of the crescent (128).

## Revendications

1. Ventilateur pour appareil avec un boîtier extérieur (12),
dont le côté intérieur est traversé par un conduit d'amenée d'air (16) dans lequel est disposée une roue de ventilateur (22 ; 122), laquelle peut tourner autour d'un axe central (25) et présente un moyeu central (20 ; 120) ayant une périphérie extérieure (27 ; 127) sur laquelle sont fixées des ailettes de ventilateur (26 ; 126), qui s'étendent par leurs bords radialement extérieurs (40 ; 140) jusqu'à une face du boîtier extérieur (12) qui délimite vers l'extérieur le conduit d'amenée d'air (16) et qui est sensiblement coaxiale à un axe central, et dont les bords radialement extérieurs (40 ; 140) présentent respectivement une distance par rapport au côté intérieur voisin (17) du boîtier de ventilateur (12) et qui servent, en fonctionnement, à véhiculer l'air depuis un côté d'aspiration du ventilateur vers son côté de refoulement,
et qui sont réalisées concaves et en forme de croissant sur leur bord d'attaque (128) et présentent un bord de fuite convexe (136),
**caractérisé en ce que** les ailettes (26 ; 126) présentent respectivement un profil qui est réalisé semblable à un profil de voilure d'avion,
**en ce qu'**elles sont réalisées torsadées,
et **en ce qu'**un élément d'écoulement (42 ; 142) est prévu le long du bord extérieur radial torsadé (40 ; 140) de chaque ailette de ventilateur (26 ; 126) et au voisinage du côté intérieur (17) du boîtier extérieur (12), élément qui possède une allure analogue à celle de l'ailette de ventilateur associée (26 ; 126) et qui est conçu comme barrière de contournement pour un écoulement de compensation passant autour de ce bord extérieur radial torsadé (40 ; 140) pour aller du côté de refoulement vers le côté d'aspiration, lequel élément d'écoulement (42 ; 142) est également réalisé en section sensiblement analogue à un profil de voilure et possède dans la région du bord d'attaque (28 ; 128) et du bord de fuite (36 ; 136) d'une ailette (26 ; 126) sensiblement la même allure que la partie voisine de l'ailette associée (26, 126), et est, dans une zone médiane (48) entre le bord d'attaque et le bord de fuite, plus large que la partie voisine de l'ailette (26 ; 126) d'un montant approximativement constant,
sachant que, dans une zone de transition entre le bord d'attaque (28 ; 128) et la zone médiane (48) de l'ailette de ventilateur, le rapport de l'étendue axiale de l'élément d'écoulement (42 ; 142) à l'étendue axiale (D) de l'ailette voisine (26) augmente en s'éloignant du bord d'attaque (28 ; 128),
afin de réduire les bruits produits pendant le fonctionnement du ventilateur (10) pour appareil.

2. Ventilateur selon la revendication 1, dans lequel au moins une nervure (18) se développant transversalement au conduit d'amenée d'air (16) s'étend depuis le boîtier extérieur (12) en s'en éloignant,
et le bord de fuite (36 ; 136) des ailettes (26 ; 126) est réalisé convexe de telle sorte que, lors de la rotation de la roue de ventilateur (22 ; 122), ce bord de fuite (36 ; 136), considéré en vue de dessus, coupe cette nervure (18) en différents endroits à des instants successifs.

3. Ventilateur selon la revendication 2, dans lequel le bord de fuite convexe (36 ; 136) est réalisé avec des intersections rasantes.

4. Ventilateur selon l'une des revendications précédentes, dans lequel le bord d'attaque (128) en forme de croissant concave présente une région (132), la plus postérieure relativement au mouvement de rotation (124), qui se trouve pour l'essentiel à la transition entre le moyeu (120) et le bord d'attaque (128) de l'ailette concernée (126).

5. Ventilateur selon l'une des revendications précédentes, dans lequel le bord d'attaque (128) en forme de croissant concave forme, avec la région du moyeu (120) située devant l'ailette concernée (126), un angle (alpha) qui est approximativement égal à 90° ou moins.

6. Ventilateur selon l'une des revendications précédentes, dans lequel les ailettes (126) sont torsadées de telle sorte que leur pas de filetage est plus grand au niveau du moyeu (120) que dans la région des bords radialement extérieurs (140).

7. Ventilateur selon l'une des revendications précédentes, dans lequel les ailettes de ventilateur (126) présentent, considéré dans une coupe sagittale, un profil qui correspond environ à un profil de voilure.

8. Ventilateur selon l'une des revendications précédentes, dans lequel les éléments d'écoulement (142) s'étendent au moins sectoriellement des deux côtés, donc du côté de refoulement et du côté d'aspiration, le long du bord radialement extérieur (140) des ailettes de ventilateur (126).

9. Ventilateur selon l'une des revendications précédentes, dans lequel les éléments d'écoulement (142) présentent respectivement un profil qui, dans la région du bord d'attaque (128) d'une ailette de ventilateur (126), augmente à partir de ce bord d'attaque (128) à la manière du bord d'attaque d'une voilure,
et qui, dans la région du bord de fuite (136), se termine à la manière du bord de fuite d'une voilure.

10. Ventilateur selon l'une des revendications précédentes, dans lequel les ailettes de ventilateur (26 ; 126) sont réalisées, considéré dans une coupe radiale, convexes en direction du côté d'aspiration,
et, au moins sur une partie de leur étendue, dans leur région radialement extérieure, se raccordent sous un rayon de courbure à une partie de l'élément d'écoulement associé (42 ; 142) qui fait saillie vers le côté d'aspiration.

11. Ventilateur selon l'une des revendications précédentes, dans lequel les ailettes de ventilateur (26 ; 126) sont réalisées, considéré dans une coupe radiale, concaves en direction du côté de refoulement et, au moins sur une partie de leur étendue, par leur bord radialement extérieur, se raccordent sous un rayon de courbure à une partie de l'élément d'écoulement associé (42 ; 142) qui fait saillie vers le côté de refoulement.

12. Ventilateur selon l'une des revendications précédentes, dans lequel, dans une zone de transition entre le bord de fuite (36 ; 136) et la zone médiane (48), le rapport de l'étendue axiale de l'élément d'écoulement (42 ; 142) à l'étendue axiale (D) de l'ailette voisine (26 ; 126) augmente en s'éloignant du bord de fuite (36 ; 136).

13. Ventilateur selon l'une des revendications précédentes, dans lequel les éléments d'écoulement (42 ; 142) sont réalisés au moins sectoriellement, considéré en direction axiale, plus hauts sur le côté de refoulement que sur le côté d'aspiration.

14. Ventilateur selon l'une des revendications précédentes, qui est réalisé sous forme de ventilateur diagonal, et dans lequel les éléments d'écoulement (42 ; 142) sont prévus uniquement sur le côté d'aspiration des ailettes (26 ; 126).

15. Ventilateur selon l'une des revendications précédentes, dans lequel les ailettes (26 ; 126) sont réalisées, sur leur bord d'attaque (128), concaves et en forme de croissant de telle sorte que l'extrémité radialement extérieure (130) d'un croissant (128) se trouve, relativement à la direction de rotation (124), plus en avant en direction périphérique que l'extrémité côté moyeu (132) du croissant (128).
